# EUROPÄISCHE PATENTSCHRIFT

(11) **EP 1 179 219 B1**
(45) Veröffentlichungstag und Bekanntmachung des Hinweises auf die Patenterteilung: **11.05.2016**
(21) Anmeldenummer: 00943604.9
(22) Anmeldetag: 15.05.2000
(51) Int. Cl.: H01L 33/00, H01L 25/075

(54) **LED-MODUL FÜR SIGNALEINRICHTUNGEN**
LED MODULE FOR SIGNALING DEVICES
MODULE A DIODES ELECTROLUMINESCENTES POUR DISPOSITIFS DE SIGNALISATION

(30) Priorität: 14.05.1999 DE 19922361
(43) Veröffentlichungstag der Anmeldung: 13.02.2002
(73) Patentinhaber: OSRAM Opto Semiconductors GmbH, 93055 Regensburg (DE)
(72) Erfinder: WAITL, Günter, D-93049 Regensburg (DE); BLÜMEL, Simon, D-84069 Schierling (DE)
(74) Vertreter: Epping - Hermann - Fischer
(86) Internationale Anmeldenummer: PCT/DE2000/001537
(87) Internationale Veröffentlichungsnummer: WO 2000/070687

(56) Entgegenhaltungen:
- EP-A- 0 303 741
- EP-A- 0 400 176
- WO-A-97/50132
- DE-A- 19 623 881
- GB-A- 2 329 011
- PATENT ABSTRACTS OF JAPAN vol. 013, no. 317 (E-789), 19. Juli 1989 (1989-07-19) & JP 01 086573 A (OSHIMA DENKI SEISAKUSHO:KK;OTHERS: 02), 31. März 1989 (1989-03-31)

## Beschreibung

Die Erfindung betrifft ein LED-Modul, welches insbesondere in Signaleinrichtungen mit sehr kleinem Abstrahlwinkel eingesetzt werden kann.

In der konventionellen Bahnsignalisierungstechnik wird üblicherweise eine starke Lichtquelle mit kleinen Abmessungen wie z.B. der Glühfaden einer Glühlampe, in den Brennpunkt einer optischen Linse gestellt und in Augenhöhe des Zugführers ins Unendliche projiziert. Aufgrund der hohen Leuchtdichte der Lichtquelle entsteht eine sehr große Lichtstärke bei einem sehr kleinen Abstrahlwinkel, so daß das Signal auch aus großer Entfernung (> 3 km) noch eindeutig zu erkennen ist.

Bekanntermaßen haben Glühlampen jedoch eine begrenzte Lebensdauer, wobei der Ausfall der für eine Bahnsignaleinrichtung verwendeten Glühlampe stets mit einem Totalausfall der gesamten Signaleinrichtung verbunden ist. Deshalb müssen die Glühlampen bei den Bahnsignaleinrichtungen vorsorglich in regelmäßigen Zeitabständen gewechselt werden. Diese Zeitabstände sind weit kürzer als die durchschnittliche Lebensdauer der Lampe, so daß mit den Auswechslungen ein erheblicher Material- und Zeitaufwand verbunden ist.

Aus Sicherheitsgründen werden bei den Bahnsignaleinrichtungen Glühlampen eingesetzt, die eine zweite Glühwendel besitzen. Diese zweite Glühwendel wird bei Ausfall der ersten Glühwendel zugeschaltet. Dadurch daß die zweite Glühwendel jedoch nicht optimal im Fokus der Linse angeordnet ist, sinkt die Lichtstärke des Bahnsignals im Fehlerfall auf ca. 12% ab. Daher muß auch in diesem Fall eine Reparatur umgehend erfolgen.

Auch bei anderen Signaleinrichtungen wie Leitsignaleinrichtungen, die zur Leuchtmarkierung von Wegen, Straßen oder Start- und Landebahnen in den Boden eingelassen werden, bestehen ähnliche Probleme aufgrund der Verwendung herkömmlicher Glühlampen als Lichtquellen.

Aufgrund der hohen Ausfallempfindlichkeit konventioneller Glühlampen bietet es sich daher an, als Lichtquellen Halbleiter-Lichtemissionsdioden (LEDs) einzusetzen, da LEDs nicht nur eine erheblich höhere Lebensdauer, sondern auch einen besseren Wirkungsgrad bei der Umwandlung elektrischer Energie in Strahlungsenergie im sichtbaren Spektralbereich und - damit verbunden - eine geringere Wärmeabgabe und einen insgesamt geringeren Platzbedarf aufweisen. Um jedoch eine für eine Bahnsignaleinrichtung oder eine vergleichbare Einrichtung wie einen Scheinwerfer geeignete LED-Anordnung bereitzustellen, bedarf es ebenso wie bei der konventionellen Bahnsignaleinrichtung einer Optik, die geeignet ist, das von den einzelnen LEDs abgestrahlte Licht derart zu bündeln, daß es auch in relativ großer Entfernung als eine ausgedehnte und hell leuchtende Lichtquelle wahrgenommen wird. Ein System aus einer LED-Anordnung mit nur einer Linse ist nicht geeignet, da hierbei der Abstrahlwinkel nicht unter einen physikalisch bedingten Grenzwert reduzierbar ist.

Aus der US-A-5404282 ist ein LED-Modul bekannt, bei welchem eine Anzahl LEDs zwischen zwei parallelen, elektrisch leitenden Stäben fest montiert wird. Gemäß der Fig.3 dieser Druckschrift werden die darin verwendeten LEDs jeweils mit ihren elektrischen Zuleitungen in einen transparenten Kunststoff wie Epoxidharz eingegossen. Eine Linse kann dadurch hergestellt werden, daß die Lichtaustrittsfläche dieses entstehenden Kunstharzblocks mit einem Höcker, d.h. einem nach außen gewölbten Abschnitt versehen wird. Jede aus einer LED und einer Linse bestehende Einheit muß jedoch einzeln auf diese Weise gefertigt werden. Für die Herstellung einer Matrix aus mehreren LEDs mit zugehörigen Linsen ist diese Herstellungsart zu aufwendig. Außerdem führt bei der beschriebenen Anordnung der Ausfall der LED dazu, daß auch die Linse nicht mehr verwendet werden kann, wodurch diese Anordnung sehr unflexibel wird.

Aus EP 0 303 741 ist weiterhin ein LED-Display bekannt, das eine Mehrzahl von LED-Chips aufweist, die auf ein gemeinsames Substrat montiert sind. Bei einer Ausführungsform des LED-Displays ist jedem LED-Chip eine Linse nachgeordnet, die in eine entsprechende Bohrung einer Trägerplatte eingesteckt ist. Die Montage der einzelnen LED-Chips auf ein Substrat ist jedoch vergleichsweise aufwendig und erfordert insbesondere bei jedem Chip die Ausbildung einer Drahtverbindung von der Chipoberseite zum Substrat.

In DE 196 23 881 A1 ist ein Elektrolumineszenzdisplay beschrieben, das ein Displaypanel mit einer Mehrzahl verschiedenfarbiger Pixel und ein des Displaypanel überdeckendes Linsensystem umfaßt. Das Linsensystem besteht aus dicht aneinandergefügten Einzellinsen, die zu einer Verbesserung der Richtcharakteristik des abstrahlten Lichtstroms führen.

IN WO 97/50132 sind lichtabstrahlende Halbleiterbauelemente offenbart, die einen Halbleiterkörper und ein Luminsezenzkonversionselement enthalten. Das Lumineszenzkonversionselement wandelt einen Teil der von dem Halbleiterkörper emittierten Strahlung im blauen, grünen oder ultravioletten Spektralbereich in Licht anderer Wellenlänge um, so daß der optische Eindruck mischfarbigen, insbesondere weißen Lichts entsteht.

Weitere optische oder optoelektronische Vorrichtungen sind in den Druckschriften GB 2 329 011 A, EP 0 633 163 A1, EP 0 400 176 A1 und EP 0 762 515 A2 beschrieben.

Es ist daher die Aufgabe der vorliegenden Erfindung, ein LED-Modul, insbesondere für den Einsatz in Signaleinrichtungen oder Beleuchtungseinrichtungen anzugeben, welches möglichst einfach hergestellt und aufgebaut und möglichst flexibel eingesetzt werden kann.

Diese Aufgabe wird durch die Merkmale des Patentanspruchs 1 gelöst. Vorteilhafte Weiterbildungen und Ausführungsformen sind Gegenstand der Patentansprüche 2 bis 12.

Die lichtbündelnden optischen Einrichtungen werden durch Linsen gebildet. Die Optik-Trägerplatte enthält eine der LED-Anordnung entsprechende Anordnung von Vertiefungen, die Bohrungen sind, in welche die Linsen als einzeln gefertigte Bauteile eingesteckt sind. Die Linsen sind dabei jeweils derart aufgebaut, daß sie einen vierkantförmigen Hauptkörper mit einer nach außen gewölbten Lichtaustrittsfläche und einen im Querschnitt gegenüber dem Hauptkörper verjüngten und zu der Vertiefung der Optik-Trägerplatte entsprechenden komplementären Sockel aufweisen.

Ein besonderer Vorteil dieser Ausführungsform besteht darin, daß das Modul auf einfache und schnelle Weise verschiedenen Anwendungsbereichen und den dadurch vorgegebenen Parametern angepaßt werden kann.

Es ist ferner möglich, dass die lichtbündelnden optischen Einrichtungen durch optische Kanäle gebildet sind, die in die Optik-Trägerplatte integriert sind und die schräggestellte oder gekrümmte, reflektierende Innenwände aufweisen.

Bei einer bevorzugten Weiterbildung ist unmittelbar auf jedem LED-Bauelement eine Linse angeordnet, die somit der jeweiligen lichtbündelnden optischen Einrichtung der Optik-Trägerplatte vorgeschaltet ist. Dadurch können vorteilhafterweise sehr enge Abstrahlwinkel erzielt werden.

Weitere Ausführungsformen können durch Kombinationen der ersten und der zweiten Ausführungsform gebildet werden.

Weiterhin bevorzugt ist, daß die Optik-Trägerplatte und/oder die Linsen Polymethylmethacrylat (PMMA) enthalten. Unabhängig von der Wahl des Materials der Optik-Trägerplatte und der Linsen ist es ferner wünschenswert, wenn die Optik-Trägerplatte und/oder die Linsen - gegebenenfalls als einstückiges Teil - im Spritzguß hergestellt sind.

Eine für das erfindungsgemäße LED-Modul bevorzugt verwendete LED ist beispielsweise in dem Artikel "SIEMENS SMT-TOPLED für die Oberflächenmontage" von F. Möllmer und G. Waitl in der Zeitschrift Siemens Components 29 (1991), Heft 4, S. 147 im Zusammenhang mit Bild 1 beschrieben. Diese Form der LED ist äußerst kompakt und erlaubt die Anordnung einer Vielzahl von LEDs auf der Platine.

Das erfindungsgemäße LED-Modul eignet sich besonders für den Einbau in Signaleinrichtungen wie Bahnsignaleinrichtungen oder in den Boden eingelassene Leitsignaleinrichtungen oder für andere Zwecke verwendete Beleuchtungseinrichtungen jedweder Art.

Im folgenden wird die Erfindung anhand von Ausführungsbeispielen der zwei Ausführungsformen in Verbindung mit den Zeichnungen näher erläutert. Es zeigen:
Fig.1 eine Seiten- oder Querschnittsansicht auf eine Ausführungsform gemäß eines ersten Aspekts eines erfindungsgemäßen LED-Moduls;
Fig.2A eine Seitenansicht einer bei einem LED-Modul nach Fig.1 eingesetzten Linse; und Fig.2B eine Ansicht der Linse von der Seite der Lichtaustrittsfläche;
Fig.3 eine Seiten- oder Querschnittsansicht auf eine Ausführungsform gemäß eines zweiten Aspekts eines erfindungsgemäßen LED-Moduls.

Ein erster Aspekt einer Ausführungsform eines erfindungsgemäßen LED-Moduls mit einer Platine 1 und einer Optik-Trägerplatte 2 ist in Fig.1 in einer Seitenansicht dargestellt. Auf der Platine 1 sind eine Mehrzahl von LEDs 10 in der Anordnung einer Matrix dargestellt. Die Anordnung kann auch durch eine einzige Zeile von LEDs gebildet werden. Als Platine 1 wird vorzugsweise eine Metallkernplatine eingesetzt, um die Wärmeableitung von den LEDs zu verbessern, wodurch die Lichtausbeute der LEDs verbessert werden kann. Die LEDs werden bevorzugterweise in der Oberflächenmontagetechnik SMT (Surface-Mount Technology) auf der Platine 1 montiert. Als LED 10 kann dabei die bereits erwähnte SIEMENS SMT-TOPLED eingesetzt werden. Der schaltungstechnische Aufbau der LEDs 10 kann so erfolgen, daß mehrere getrennte, voneinander unabhängige Stromkreise angeordnet werden. Dadurch kann eine hohe Ausfallsicherheit des Moduls gewährleistet werden. Beispielsweise können die LEDs 10 in zwei unabhängigen Stromkreisen mit jeweils 15 parallelen Strängen angeordnet werden, wobei in jedem einzelnen Strang zwei LEDs 10 in Serie geschaltet sind.

In einem kleinen Abstand von der Oberseite der LEDs 10 ist die die Linsenanordnung enthaltende Optik-Trägerplatte 2 angeordnet. Die Platine 1 und die Optik-Trägerplatte 2 können in geeigneter Weise miteinander starr verbunden sein, damit ihre relative Lage zueinander konstant bleibt. Vorzugsweise werden die Platine 1 und die Optik-Trägerplatte 2 über eine einrastende Steckverbindung miteinander verbunden.

Die Optik-Trägerplatte 20 enthält eine Vielzahl Linsen 20, die einzeln jeweils den LEDs 10 zugeordnet sind. Wie in Fig.1 dargestellt, sind die Linsen 20 als einzelne Bauteile gefertigt sind und in die Optik-Trägerplatte 2 durch eine einrastende Steckverbindung eingesteckt. Dazu ist die Optik-Trägerplatte 2 nach Art eines Setzkastens mit einer Anzahl von Vertiefungen 25 geformt, die in derselben matrixförmigen Anordnung wie die LEDs 10 vorliegen. Diese Vertiefungen 25 weisen beispielsweise einen kreisrunden Querschnitt auf.

Unmittelbar auf jedem LED-Bauelement 10 ist eine weitere lichtbündelnde optische Einrichtung 11, insbesondere eine Linse angeordnet ist, die somit der jeweiligen lichtbündelnden optischen Einrichtung 20,30 der Optik-Trägerplatte 2 in Abstrahlrichtung des LED-Bauelements 10 vorgeschaltet ist.

In Fig.2A,B ist eine einzelne Linse 20 in einer Seitenansicht (A) und einer Ansicht von der Seite der Lichtaustrittsfläche (B) dargestellt. Die Linse 20 besteht demnach aus einem vierkantförmigen Hauptkörper 21 und einen daran auf der der Seite der Lichtaustrittsfläche gegenüberliegenden Seite angeschlossenen Sockel 22, der gegenüber dem Hauptkörper 21 im Querschnitt verjüngt ist. Der Sockel 22 ist zu der Vertiefung 25 der Optik-Trägerplatte 2 komplementär, so daß im eingesetzten Zustand der Linse 20 die an der Grenze des Sockels 22 zum Hauptkörper 21 überstehende Fläche des Hauptkörpers 21 auf der Optik-Trägerplatte 2 aufliegt. Ferner ist der Querschnitt des Hauptkörpers 21 derart dimensioniert, daß im eingesetzten Zustand die Hauptkörper 21 der Linsen 20 lückenlos aneinanderliegen. Das erfindungsgemäße Ausführungsbeispiel hat somit den Vorteil, daß das Modul bei der Betrachtung aus einer Entfernung von wenigen Metern als homogen ausgeleuchtete Fläche erscheint.

Durch einfache bauliche Maßnahmen kann erreicht werden, daß ein Einrasten der Steckverbindung erreicht wird. Dies ist dem Fachmann bekannt und soll hier nicht weiter erörtert werden.

Der Hauptkörper 21 weist an der Lichtaustrittsoberfläche eine nach außen gewölbte Fläche 21a auf, durch die die eigentliche Linse gebildet wird. Die gewölbte Fläche 21a kann dabei - abhängig von dem Linsenmaterial und seinem Brechungsindex - derart geformt sein, daß die aktive Fläche der LED 10 im Brennpunkt der Linse 20 liegt.

Die Seitenwände des Hauptkörpers 21 und/oder des Sockels 22 können zur Erhöhung der Lichtausbeute als Reflektoren ausgeformt sein.

Als Material für die Optik-Trägerplatte 2 und die Linsen 20 eignet sich besonders gut Polymethylmethacrylat (PMMA) mit einem Brechungsindex von 1,5. Es können aber auch andere Kunststoffe eingesetzt werden, wobei dann gegebenenfalls aufgrund eines anderen Brechungsindex die Form der Linse, d.h. die Form der gewölbten Fläche 21a geändert werden muß. Für den Serieneinsatz mit großen Stückzahlen wird vorzugsweise ein spritzgußfähiges Material eingesetzt.

Ein zweiter Aspekt einer Ausführungsform eines erfindungsgemäßen LED-Moduls ist in Fig.3 in einer Seitenansicht dargestellt. Bei dieser wird wie in Fig.1 eine Platine 1 mit einer regelmäßigen darauf aufgebrachten Anordnung von LEDs 10 verwendet. Die

Optik-Trägerplatte 2 weist hier jedoch als lichtbündelnde optische Einrichtungen eine der LED-Anordnung entsprechende regelmäßige Anordnung von optischen Kanälen 30 auf, die in die Optik-Trägerplatte 2 geformt sind und die reflektierende Seitenwände aufweisen. Die Seitenwände sind, wie dargestellt, derart schräggestellt, daß sich der Kanalquerschnitt in Lichtausbreitungsrichtung vergrößert. Anstelle gerade verlaufender Seitenwände kann auch ein gekrümmter Verlauf vorgesehen sein. Die Kanäle 30 sind als Bohrungen durch die Optik-Trägerplatte 2 geformt, die entweder durchgängig sind oder sich zumindest über einen Teil des Querschnitts der Optik-Trägerplatte 2 erstrecken. Es kann aber auch vorgesehen sein, daß die Kanäle 30 wie bei einer brechungsindexgeführten Glasfaser aus einem Material mit relativ hohem Brechungsindex bestehen, während das die Kanäle 30 umgehende Material der Optik-Trägerplatte 2 einen relativ niedrigen Brechungsindex aufweist, so daß das auf die Grenzfläche auftreffende Licht an dieser durch Totalreflexion reflektiert wird. Die Änderung des Brechungsindex kann dabei stufenförmig oder graduell verlaufen.

Es können auch weitere Ausführungsformen gebildet werden, die aus beiden beschriebenen Aspekten der Ausführungsformen zusammengesetzt werden. Beispielsweise können bei dem LED-Modul des zweiten Ausführungsbeispiels (Fig.3) noch zusätzliche Linsen vorgesehen werden. Diese können auf einer Seite der Optik-Trägerplatte 2 in die Kanäle 30, die durch Bohrungen gebildet werden, in diese Bohrungen eingesteckt werden.

Das erfindungsgemäße LED-Modul hat den Vorteil, daß es bei der Betrachtung aus einer Entfernung von wenigen Metern als homogen ausgeleuchtete Fläche erscheint.

Das erfindungsgemäße Modul ist besonders bei Bahnsignaleinrichtungen vorteilhaft einsetzbar. Es kann aber auch für andere Signaleinrichtungen wie in den Boden eingelassene Leitsignaleinrichtungen eingesetzt werden, die der Leuchtmarkierung von Wegen, Straßen, Plätzen, Tunnels, Start- und Lande bahnen oder dergleichen dienen. Bei derartigen Anwendungen wirkt sich die flache Bauform des erfindungsgemäßen LED-Moduls besonders vorteilhaft aus.

Ein weiteres Anwendungsgebiet sind Ampeln oder Scheinwerfer, wie Spotscheinwerfer, oder andere derartige Beleuchtungsgegenstände, wie sie zur Effektbeleuchtung etwa in Diskotheken eingesetzt werden können.

Die Emissionswellenlänge der LED ist im Prinzip beliebig. Wahlweise können auch mehrfarbige Signale durch Verwendung von LEDs verschiedener Farben erzeugt werden. Um eine konventionelle Bahnsignaleinrichtung in den optischen Eigenschaften möglichst zu imitieren, kann auch eine Weißlicht-LED eingesetzt werden. Dazu muß beispielsweise eine LED möglichst kurzer Wellenlänge, wie GaN im blauen Spektralbereich, verwendet, auf die dann ein geeignetes Konvertermaterial zur Erzeugung kürzerer Wellenlängen aufgebracht wird, so daß sich durch die Wellenlängenmischung der optische Eindruck einer Weißlichtquelle ergibt.

## Patentansprüche

1. LED-Modul, mit
- einer regelmäßigen Anordnung von einzelnen, insbesondere oberflächenmontierbaren LEDs (10), die auf einer Hauptfläche einer elektrischen Anschlußplatte (1), insbesondere einer Platine, montiert sind, wobei jeder LED (10) eine in Abstrahlrichtung angeordnete lichtbündelnde erste und zweite optische Einrichtung (20; 30) zugeordnet sind, und
- einer Optik-Trägerplatte (2), wobei
- die Optik-Trägerplatte (2) in einem Abstand zur elektrischen Anschlußplatte (1) über den LEDs (10) positioniert ist,
- die erste lichtbündelnde optische Einrichtung eine in die Optik-Trägerplatte (2) geformte Bohrung (30) mit reflektierenden Wänden ist, und
- die zweite lichtbündelnde optische Einrichtung eine Linse (20) ist,
**dadurch gekennzeichnet, dass**
- die Linse (20) einen vierkantförmigen Hauptkörper mit einer nach außen gewölbten Lichtaustrittsfläche und einen im Querschnitt gegenüber dem Hauptkörper verjüngten und zu der Bohrung (30) der Optik-Trägerplatte komplementären Sockel aufweist, wobei der Sockel in die Bohrung eingesteckt ist.

2. LED-Modul nach Anspruch 1, wobei
- die Optik-Trägerplatte (2) derart in bezug auf die elektrische Anschlußplatte (1) angeordnet ist, daß jeder LED-Chip der LED-Bauelemente (10) im Brennpunkt der diesem zugehörigen Linse (20) positioniert ist.

3. LED-Modul nach Anspruch 1, wobei
- die vierkantförmigen Hauptkörper (21) im eingesteckten Zustand der Linsen (20) lückenlos aneinanderliegen.

4. LED-Modul nach Anspruch 1, wobei
- die Seitenwände des Hauptkörpers (21) und/oder des Sockels (22) als Reflektoren ausgeformt sind.

5. LED-Modul nach einem der vorhergehenden Ansprüche,
- die Optik-Trägerplatte (2) und/oder die Linsen (20) Polymethylmethacrylat (PMMA) enthalten.

6. LED-Modul nach einem der vorhergehenden Ansprüche, wobei
- die Optik-Trägerplatte (2) und/oder die Linsen (20) im Spritzguß hergestellt sind.

7. LED-Modul nach einem der vorhergehenden Ansprüche, wobei
- unmittelbar auf jeder LED (10) eine weitere Linse (11) angeordnet ist, die somit in Abstrahlrichtung der jeweiligen LED (10) der jeweilig zugeordneten lichtbündelnden optischen Einrichtung (20; 30) der Optik-Trägerplatte (2) vorgeschaltet ist.

8. LED-Modul nach einem der vorhergehenden Ansprüche, wobei
- die Platine (1) eine Metallkernplatine ist.

9. LED-Modul nach einem der vorhergehenden Ansprüche, wobei
- die LEDs (10) an mindestens zwei unabhängige Stromkreise angeschlossen sind.

10. LED-Modul nach einem der vorhergehenden Ansprüche, wobei
- die LEDs (10) ein Konversionsmaterial aufweisen, durch die wenigstens ein Teil der von den LEDs (10) emittierten Lichtstrahlung wellenlängenkonvertiert wird, so daß der optische Eindruck von Weißlicht-LEDs entsteht.

11. Verwendung eines LED-Moduls nach einem oder mehreren der vorhergehenden Ansprüche für Signaleinrichtungen, insbesondere für Bahnsignaleinrichtungen oder in den Boden eingelassene Leitsignaleinrichtungen zur Leuchtmarkierung von Wegen, Straßen, Tunnels, Start- und Landebahnen und dergleichen.

12. Beleuchtungseinrichtung, enthaltend ein LED-Modul nach einem der Ansprüche 1 bis 10.

## Claims

1. LED module comprising
- a regular arrangement of individual, in particular surface-mountable LEDs (10) which are mounted on a main surface of an electrical terminal board (1), in particular a printed circuit board, each LED (10) being assigned a light-concentrating first and second optical device (20; 30) arranged in a direction of emission, and
- an optics support plate (2), wherein
- the optics support plate (2) is positioned at a distance from the electrical terminal board (1) above the LEDs (10),
- the first light-concentrating optical device is a bore (30) formed in the optics support plate (2) and having reflecting walls, and
- the second light-concentrating optical device is a lens (20),
**characterized in that**
- the lens (20) comprises
a square main body with an outwardly curved light exit surface and a socket which is tapered in cross section in relation to the main body and complementary to the bore (30) in the optics support plate, wherein the socket is plugged into the bore.

2. LED module according to Claim 1, wherein
- the optics support plate (2) is arranged with reference to the electrical terminal board (1) in such a way that each LED chip of the LED components (10) is positioned at the focal point of the lens (20) associated therewith.

3. LED module according to Claim 1, wherein
- the square main bodies (21) join one another without gaps in the plug-in state of the lenses (20).

4. LED module according to Claim 1, wherein
- the side walls of the main body (21) and/or of the socket (22) are formed as reflectors.

5. LED module according to one of the preceding claims,
- the optics support plate (2) and/or the lenses (20) contain polymethylmethacrylate (PMMA).

6. LED module according to one of the preceding claims, wherein
- the optics support plate (2) and/or the lenses (20) are produced using injection moulding.

7. LED module according to one of the preceding claims, wherein
- arranged directly on each LED (10) is a further lens (11), which is thereby arranged in the direction of emission of the respective LED (10) upstream of the respectively assigned light-concentrating optical device (20; 30) of the optics support plate (2).

8. LED module according to one of the preceding claims, wherein
- the printed circuit board (1) is a metal-core printed circuit board.

9. LED module according to one of the preceding claims, wherein
- the LEDs (10) are connected to at least two independent circuits.

10. LED module according to one of the preceding claims, wherein
- the LEDs (10) comprise a conversion material which can convert the wavelength of at least a portion of the optical radiation emitted by the LEDs (10) such that the optical impression of white LEDs is produced.

11. Use of an LED module according to one or more of the preceding claims for signalling devices, in particular for railway signalling devices or guiding signalling devices recessed into the ground for the purpose of luminous marking of paths, roads, tunnels, runways and the like.

12. Illuminating device including an LED module according to one of Claims 1 to 10.

## Revendications

1. Module à diodes électroluminescentes avec
- un agencement régulier de diodes électroluminescentes (10) individuelles, en particulier pouvant être montées en surface, qui sont montées sur une surface principale d'une plaque de connexion électrique (1), en particulier d'une platine, un premier et un deuxième dispositif optique (20; 30) concentrant la lumière disposés dans la direction du faisceau étant attribués à chaque diode électroluminescente (10), et
- une plaque de support d'optique (2),
- la plaque de support d'optique (2) étant positionnée sur les diodes électroluminescentes (10) à une distance de la plaque de connexion électrique (1),
- le premier dispositif optique concentrant la lumière étant un trou (30) formé dans la plaque de support d'optique (2) avec des parois réfléchissantes, et
- le deuxième dispositif optique concentrant la lumière étant une lentille (20),
**caractérisé en ce que**
- la lentille (20) comporte un corps principal de forme carrée avec une surface de sortie de lumière bombée vers l'extérieur et un socle diminuant en section transversale par rapport au corps principal et complémentaire vers le trou (30) de la plaque de support d'optique, le socle étant inséré dans le trou.

2. Module à diodes électroluminescentes selon la revendication 1,
- la plaque de support d'optique (2) étant disposée de telle sorte par rapport à la plaque de connexion électrique (1) que chaque puce à diode électroluminescente des éléments de construction à diodes électroluminescentes (10) est positionnée dans le foyer de la lentille correspondant (20) à celle-ci.

3. Module à diodes électroluminescentes selon la revendication 1,
- les corps principaux (21) de forme carrée sont disposés l'un à côté de l'autre sans vide à l'état inséré des lentilles (20).

4. Module à diodes électroluminescentes selon la revendication 1,
- les parois latérales du corps principal (21) et/ou du socle (22) étant formées comme des réflecteurs.

5. Module à diodes électroluminescentes selon l'une quelconque des revendications précédentes,
- la plaque de support d'optique (2) et/ou les lentilles (20) contiennent du polyméthylméthacrylate (PMMA).

6. Module à diodes électroluminescentes selon l'une quelconque des revendications précédentes,
- la plaque de support d'optique (2) et/ou les lentilles (20) sont fabriquées par moulage par injection.

7. Module à diodes électroluminescentes selon l'une quelconque des revendications précédentes,
- une autre lentille (11) étant disposée directement sur chaque diode électroluminescente (10), la lentille (11) étant de ce fait arrangée dans la direction du faisceau des diodes électroluminescentes (10) respectives en amont du dispositif optique (20; 30) concentrant la lumière respectivement affecté de la plaque de support d'optique (2).

8. Module à diodes électroluminescentes selon l'une quelconque des revendications précédentes,
- la platine (1) étant une platine à noyau métallique.

9. Module à diodes électroluminescentes selon l'une quelconque des revendications précédentes,
- les diodes électroluminescentes (10) étant connectées à au moins deux circuits de courant indépendants.

10. Module à diodes électroluminescentes selon l'une quelconque des revendications précédentes,
- les diodes électroluminescentes (10) comportant un matériau de conversion à travers lequel au moins une partie du faisceau lumineux émis par les diodes électroluminescentes (10) est convertie en longueurs d'ondes de sorte que l'empreinte optique des diodes électroluminescentes à lumière blanche est créée.

11. Utilisation d'un module à diodes électroluminescentes selon l'une ou plusieurs des revendications précédentes pour des dispositifs de signalisation, en particulier pour des dispositifs de signalisation de voie ou des dispositifs de signalisation de guidage encastrés dans le sol destinés au repérage lumineux de chemins, de rues, de tunnels, de pistes de décollage et d'atterrissage et éléments analogues.

12. Dispositif d'éclairage contenant un module à diodes électroluminescentes selon l'une quelconque des revendications 1 à 10.
